# EUROPÄISCHE PATENTSCHRIFT

(11) **EP 2 056 688 B1**
(45) Veröffentlichungstag und Bekanntmachung des Hinweises auf die Patenterteilung: **06.01.2010**
(21) Anmeldenummer: 07856760.9
(22) Anmeldetag: 14.12.2007
(51) Int. Cl.: A43B 7/14, A43B 13/12, A43B 17/02

(54) **SCHUH**
SHOE
CHAUSSURE

(30) Priorität: 14.12.2006 DE 102006059493
(43) Veröffentlichungstag der Anmeldung: 13.05.2009
(73) Patentinhaber: Bodyfeel-Produtos de Saude Ltd, Caminho Uruguay, 594 Malveira da Serra 2755-207 Alcabideche (PT)
(72) Erfinder: GSCHWENDER, Herbert, 2755-207 Alcabideche (PT)
(74) Vertreter: von Kirschbaum, Albrecht
(86) Internationale Anmeldenummer: PCT/EP2007/011022
(87) Internationale Veröffentlichungsnummer: WO 2008/071443

(56) Entgegenhaltungen:
- EP-A- 1 702 593
- CH-A5- 673 377
- US-A1- 2003 140 523
- US-B1- 6 247 250

## Beschreibung

Die Erfindung betrifft einen Schuh, der einen sich vom Fersenbereich über den Mittelfußbereich zum vorderen Ballen-Zehenbereich erstreckenden Sohlenkörper und an diesem angebrachtes Obermaterial aufweist.

### Stand der Technik

In EP 999 764 ist ein Schuh beschrieben, der eine vom Fersenbereich bis zum Ballen-Zehenbereich sich erstreckende Sohle aufweist, die aus einem Sohlenkörper und einem an der Unterseite des Sohlenkörpers angeordneten Sohlenbelag gebildet ist. Ferner ist eine sich etwa vom Mittelfußbereich zum Fersenbereich erstreckende Ausnehmung ausgebildet, die zwischen dem Sohlenkörper und dem Sohlenbelag vorgesehen ist. Hierbei bildet der der Ausnehmung zugeordnete Bereich des Sohlenbereichs ein Schwenkelement, das um eine Achse schwenkbar ausgebildet ist, die in dem dem Mittelfußbereich zugewandten Endbereich der Ausnehmung angeordnet ist. In der Ausnehmung ist mindestens ein etwa keilförmig oder kreisabschnittförmig ausgebildetes Materialelement aus nachgiebigem, weichem Material angeordnet. Der klappbare Sohlenbelag ist im Bereich der Schwenkachse biegsam ausgebildet und/oder weist in diesem Bereich eine Verjüngung auf.

Als nachteilig bei dem bekannten Schuh hat sich herausgestellt, dass durch die ständige Schwenkbewegung eines Teils des Sohlenbelags um die Achse im Mittelfußbereich die Abnutzung und der Verschleiß verhältnismäßig groß sind und dies somit eine Schwachstelle dieses Schuhs darstellt. Dies ist im übrigen auch nicht verwunderlich, da gerade dieser Bereich, in dem sich die Schwenkachse des Sohlenbelags befindet, bei jedem Schritt besonders stark beansprucht wird. Bei jedem Schritt wird nämlich zuerst der Sohlenbelag im Fersenbereich aufgesetzt; dann wird der Schuh im und über den Mittelfußbereich abgerollt, was insbesondere im Bereich der Schwenkachse des biegsam ausgebildeten Sohlenbereichs stattfindet.

Bei einer Ausführungsform des bekannten Schuhs ist die etwa keilförmig, linsenförmig und/oder etwa kreisabschnittsförmig ausgebildete Ausnehmung mit nachgiebigem Schaumstoffmaterial gefüllt, durch das eine Entlastung des Fuß- und/oder Kniegelenks bewirkt wird. Das Schaumstoffmaterial wird im Lauf der Zeit aufgrund der starken ständigen Beanspruchung brüchig, ist empfindlich gegen mechanische Einflüsse und nimmt jede Art von Flüssigkeiten auf, mit der Folge, dass dieses Schaumstoffmaterial in zeitaufwendiger Arbeit herausgenommen und durch neues dämpfendes Material ersetzt werden muss.

Eine mehrschichtige Einlegesohle ist aus EP1702593 A und US-B1-6247250 bekannt.

### Darstellung der Erfindung

Aufgabe der Erfindung ist es daher, einen Schuh so auszubilden, dass beim Gehen/Laufen auftretende Stoßbelastungen nicht oder nur in sehr geringem Umfang auf Knie, Hüftgelenke und Wirbelsäule übertragen werden und gleichzeitig eine physiologisch korrekte Abrollbewegung erhalten wird.

Gemäß der Erfindung ist diese Aufgabe durch die Merkmale der Ansprüche 1, 11 und 12 gelöst. Vorteilhafte Weiterbildungen sind Gegenstand von Unteransprüchen.

Gemäß der Erfindung ist die Aufgabe bei einem Schuh nach dem Oberbegriff des Anspruchs 1 dadurch gelöst, dass auf dem Sohlenkörper übereinander angeordnet eine erste dünne Einlegesohle mit einer im Mittelfußbereich ausgebildeten Laufwanne mit Vertiefung, eine vom Fersenbereich bis in den vorderen Ballen-Zehenbereich durchgehende Schaumstoffauflage mit einem der Größe der Laufwanne entsprechenden Ausschnitt und eine zweite Einlegesohle in Form eines Fußbetts mit einem von deren Sohlenunterseite im Mittelfußbereich vorstehenden, der Laufwannen-Vertiefung angepassten kugelsegment- oder ellipsoidsegementförmigen Hohlkörper vorgesehen sind.

Bei einem erfindungsgemäß ausgeführten Schuh, bei welchem die beiden Einlegesohlen und dazwischen die Schaumstoffauflage vorgesehen sind, findet somit eine physiologisch korrekte Abrollbewegung statt, indem beispielsweise beginnend beim Außenrist im hinteren Fersenbereich des jeweiligen Schuhs über den Mittelfußbereich zu dem Ballenbereich und dem großen Zehen eine Abrollbewegung in Form einer Walkbewegung stattfindet. Hierbei ist die empfindliche Schaumstoffauflage zwischen den beiden Einlegesohlen nicht nur vor mechanischen Einflüssen, sondern auch vor Feuchtigkeit geschützt. Der Träger eines derart ausgeführten Schuhs nimmt von außen ein ihm bekanntes Bild von einem Schuh wahr. Dies gibt dem Träger dieses Schuhs das Gefühl der Sicherheit. Niemand sieht dem Träger eines erfindungsgemäß ausgeführten Schuhs an, dass es sich um einen sogenannten "Balance"-Schuh handelt.

Aufgrund der vorstehend beschriebenen Funktionsweise ist die Stoßbelastung auf die empfindlichen Fuß- und Kniegelenke sowie auf die Wirbelsäule beim Gehen und Stehen ganz wesentlich gemindert. Ferner wird ein Träger eines erfindungsgemäß ausgeführten Schuhs insbesondere beim Stehen in eine physiologische Grundhaltung gebracht, in welcher die Knie leicht abgewinkelt sind. Hierdurch wird beim Stehen neben den Knien auch die Wirbelsäule entlastet; gleichzeitig wird die Körperhaltung im Bereich des Oberkörpers des Trägers verbessert. Dies ist durch die physiologisch richtige Haltung beim Gehen und Stehen erreicht, da hierdurch die Muskulatur wieder in natürlicher Weise aktiviert wird und somit als eine Art natürlicher Stoßdämpfer die Gelenke entlastet.

Um das Einsinken im Fersenbereich zu fördern, weist gemäß einer vorteilhaften Weiterbildung der Erfindung die Schaumstoffauflage im Fersenbereich unterseitig eine tiefe Ausnehmung auf. Zusätzlich ist gemäß der Erfindung auch im vorderen Ballen-Zehenbereich unterseitig eine flache Ausnehmung ausgebildet, so dass durch die beiden unterseitigen Ausnehmungen in der Schaumstoffauflage der korrekte physiologische Abrollvorgang noch zusätzlich unterstützt wird.

Bewirkt wird dies dadurch, dass, im Unterschied zu normalen Schuhen, die Ferse beim Aufsetzen auf den Untergrund, häufig harten Asphalt, der Fersenbereich stark einsinkt; hierdurch wird das Knie leicht abgewinkelt, der Oberkörper aufgerichtet und die Muskulatur aktiviert, bevor eine stoßartige Belastung beim Auftreten auf den Körper wirkt. Die Muskulatur nimmt somit einen Großteil der Stoßbelastung auf, wodurch die Gelenke stark entlastet werden. Nach dem Einsinken im Fersenbereich rollt der Fuß anschließend über den Mittelfußbereich weich ab.

Hierbei sorgen die beiden Einlegesohlen aus verschleißresistentem, abriebfestem Material, wie beispielsweise mit Karbonfaser verstärktes Material, Hartplastik, Hartgummi, Metall oder ein ähnliches Material mit entsprechenden Eigenschaften sowie die dazwischen angeordnete Schaumstoffauflage für eine über den gesamten Fußbereich verteilte Druckbelastung. Die Belastung auf den Fuß und auf die Gelenke tritt erst nach dem Einsinken im Fersenbereich während des Abrollvorgangs auf.

Weitere positive Auswirkungen durch den veränderten Gang und die veränderte Haltung beim Stehen und Gehen sind folgende: Bei Platt-, Knick- und Senkfüßen bzw. starker Pronation wird bei jedem Schritt ein "Reiz" ausgeübt, vor allem im Bereich der Plantaraponeurosen (Längsfaserzüge). Das wiederum kann dazu führen, dass sich bei stärkerer Pronation oder Plattfüßen das Fußgewölbe wieder aufrichtet.

Zudem werden alle Muskeln um das Fußgelenk und die Fußflexoren dabei trainiert; dies hat wiederum zur Folge, dass auch die Durchblutung der Venenmuskulatur gewährleistet wird, was beispielsweise gerade bei Krampfadern wichtig ist. Auch der Lymphfluss wird durch das Wippen in dem Schuh angeregt, Schlackenstoffe werden besser ausgeschieden.

Damit im Bereich der Laufwanne und dem dort vorgesehenen kugelsegment- oder ellipsoidsegmentförmigen Hohlkörper auf den Mittelfuß kein Druck ausgeübt wird, ist in dem Hohlkörper ein dämpfendes Element, beispielsweise in Form von Schaumstoffmaterial vorgesehen. Um das dämpfende Schaumstoffmaterial in dem Hohlkörper zu sichern, ist auf der Oberseite der zweiten Einlegesohle eine dünne Auflage aus Leder oder einem lederartigen Material aufgebracht.

Gemäß einer vorteilhaften Weiterbildung der Erfindung ist zum Unterstützen und Fördern der physiologisch richtigen Abrollbewegung einerseits im Fersenbereich der zweiten Einlegesohle ausgehend von deren Außenkante nach vorne unter spitzem Winkel zur Schuhlängsachse mindestens ein Schlitz eingebracht und andererseits sind im Ballen-Zehenbereich der zweiten Einlegesohle ausgehend von der Sohlenaußenkante nach vorne unter spitzem Winkel zur Schuhlängsachse mindestens ein Schlitz sowie ausgehend von der Sohleninnenkante nach hinten unter spitzem Winkel zur Schuhlängsachse mindestens zwei Schlitze eingebracht. Durch diese Schlitze wird zusammen mit der schalenförmigen Ausbildung der zweiten Einlegesohle eine Art Führung erreicht, wodurch die physiologische Wirkung zusätzlich gefördert wird.

Die vorstehend geschilderten vorteilhaften Weiterbildungen des Schuhs im Hinblick auf eine physiologisch richtige Abrollbewegung in der Art einer Walkbewegung gelten insbesondere für Straßenschuhe. Um eine Anpassung bei im sportlichen Bereich eingesetzten Schuhen zu erreichen, kann die zweite Einlegesohle so ausgebildet sein, dass sie im Fersenbereich entsprechend einer Kugelferse hochgezogen ist.

Die vorstehend beschriebenen Maßnahmen und Weiterbildungen des erfindungsgemäßen Schuhs können auch dann erreicht werden, wenn die erste dünne Einlegesohle und die zweite Einlegesohle in ihrer Ausführung vertauscht werden. In diesem Fall ist in die erste auf dem Sohlenkörper des Schuhs angeordnete dünne Einlegesohle ein im Mittelfußbereich von der Sohlenoberseite vorstehender kugelsegment- oder ellipsoidsegmentförmiger Hohlkörper integriert, während bei der zweiten in Form eines Fußbetts ausgelegten Einlegesohle die von deren Sohlenunterseite im Mittelfußbereich vorstehende Laufwanne integriert ist, die wiederum eine dem kugelsegment- oder ellipsoidsegmentförmiger Hohlkörper entsprechende Vertiefung aufweist.

Bei einer weiteren Ausführungsform des erfindungsgemäßen Schuhs weist die erste dünne Einlegesohle eine im Mittelfußbereich integrierte Laufwanne mit einer kegelstumpfartigen Vertiefung auf. Dementsprechend weist die zweite in Form eines Fußbetts gestaltete Einlegesohle einen von deren Sohlenunterseite vorstehenden, der Vertiefung in der Laufwanne entsprechenden Hohlkörper aufweist, bei welchem ein kegelstumpfförmiger Abschnitt in einen kugelsegmentförmigen Abschnitt übergeht.

Mit den vorstehend beschriebenen Ausführungsformen des erfindungsgemäßen Schuhs ergeben sich bei Kniearthrose und anderen Formen von Gelenkproblemen enorme Erleichterungen allein dadurch, dass sich die Statik verändert. Der Träger eines gemäß der Erfindung ausgeführten Schuhs steht aufrechter und geht und steht mehr in der "Mitte"; dies wiederum ist auch von großer Bedeutung für Fehlstellungen, wie O-Beinen (Genu varum) bzw. X-Beinen (Genu valgum).

Hilfreich für diesen Effekt ist auch der Umstand, dass der erfindungsgemäße Schuh auch seitlich stabil ist. ("Balance"-Effekt) Dies führt dazu, dass der Träger/Benutzer des Schuhs zusätzlich auch die Fußmuskulatur trainiert (bzw. trainieren muss) und so die Tendenz zum Pronieren oder Subinieren unterbindet.

Durch das aktive Gehen und die dadurch erreichte physiologisch richtige Abrollbewegung werden Muskeln, wie muskulus glutaeus maximus, medius und minimus, wesentlich mehr aktiviert, was von besonderer Bedeutung für die Unterstützung der unteren Rückenmuskulatur und zur Stabilisierung des Beckens ist. Durch die Spiraldynamik, die vom Fuß aufwärts geht, wird der gesamte Rumpf wieder trainiert.

Die Rückenmuskulatur wird beim Gehen wieder genauso beteiligt wie die Bauchmuskulatur. Man wechselt gewissermaßen vom passiven ins aktive Gehen. Der Mensch lernt wieder das bewusste Gehen, auch den natürlichen aktiven Armpendel, wodurch die Schulter und die obere Rückenmuskulatur aktiviert werden; Verspannungen werden gelöst.

### Beschreibung der Zeichnungen

Es zeigen:
- Fig.1: in schematisierter Darstellung einen Längsschnitt einer Ausführungsform eines Schuhs und dessen Sohlenbereichs mit angedeutetem Obermaterial;
- Fig.2: eine schematisierte Seitenansicht von zwei Einlegesohlen mit einer dazwischen vorgesehenen Auflage;
- Fig.3: in Draufsicht eine schematische Darstellung einer ersten Einlegesohle;
- Fig.4: ebenfalls in Draufsicht eine schematische Darstellung der Unterseite der dazwischen vorgesehenen Auflage, und
- Fig.5: wiederum in Draufsicht eine schematische Darstellung einer zweiten Einlegesohle.

### Beschreibung der Erfindung

In den Fig.1 bis Fig.5 sind gleiche oder ähnliche Bestandteile eines Schuhs gemäß der Erfindung mit denselben Bezugszeichen bezeichnet. Der Schuh gemäß der vorliegenden Erfindung weist einen durchgehenden Sohlenkörper 1 und ein mit diesem verbundenes Obermaterial 11 auf, das einen - lediglich in Fig.1 gestrichelt angedeuteten - Fuß 12 eines Trägers umschließt. Das Obermaterial 11 kann in üblicher Weise beispielsweise mittels Schnürsenkeln, Klettverschlüssen oder dergl. verschlossen werden. Der Sohlenkörper 1 erstreckt sich von einem hinteren Fersenbereich 1a über einen daran anschließenden Mittelfußbereich 1b bis zu einem vorderen Ballen-Zehenbereich 1c; hierbei erstreckt sich jeder dieser drei Bereiche 1a bis 1c in etwa über ein Drittel der Schuhlänge.

Auf der Unterseite des Sohlenkörpers 1 ist ein in den Figuren nicht näher dargestellter Sohlenbelag vorgesehen, der aus einem abriebfesten Material, wie beispielsweise Hartgummi besteht und auf seiner Unterseite profiliert ausgebildet sein kann.

Auf dem Sohlenkörper 1 ist eine erste dünne Einlegesohle 2 angeordnet, in welcher im Mittelfußbereich 1b eine Laufwanne 2a integriert ist, in welcher eine der Form eines - nachstehend im einzelnen beschriebenen - Hohlkörpers entsprechende Vertiefung 2b ausgebildet ist. (Siehe auch Fig.3)

Wie Fig.1 und 2 zu entnehmen ist, ist auf der ersten dünnen Einlegesohle 2 eine vom Fersenbereich 1a über den Mittelfußbereich 1b bis in den Ballen-Zehenbereich 1c durchgehende Schaumstoffauflage 3 angeordnet. Wie Fig.1 und 4 zu entnehmen ist, ist ein der Größe der in die erste Einlegesohle 2 integrierten Laufwanne 2a entsprechender Ausschnitt 3a vorgesehen.

Die Schaumstoffauflage 3 besteht aus nachgiebigem Material und weist, wie der Schnittansicht von Fig.1 und der Darstellung in Fig.4 zu entnehmen ist, im Fersenbereich 1a unterseitig eine tiefe Ausnehmung 3b sowie im vorderen Ballen-Zehenbereich 1c eine weitere verhältnismäßig flache Ausnehmung 3c auf.

Wie ebenfalls Fig.1 und 2 zu entnehmen ist, ist auf der Schaumstoffauflage 3 eine zweite Einlegesohle 4 vorgesehen, welche in ihrer Ausführung der Form eines Fußbettes nachgebildet ist. In der zweiten Einlegesohle 4 ist ein von der Unterseite der Einlegesohle 4 vorstehender und im Mittelfußbereich 1b ausgebildeter ellipsoidsegmentförmiger Hohlkörper 4c integriert, an dessen Form die Vertiefung 2b der Laufwanne 2a angepasst ist. Der Hohlkörper 4c kann auch kugelsegmentförmig, beispielsweise halbkugelförmig oder in einer ähnlichen Form ausgebildet sein.

Sowohl die dünne erste Einlegesohle 2 als auch die etwas dickere zweite Einlegesohle 4 bestehen aus einem verschleißresistenten abriebfesten Material, wie beispielsweise kohlefaserverstärktem Material, einer bis zu einem gewissen Maß elastischen Hartplastik oder elastischem Hartgummi, einem elastisch verformbarem Metall oder einem ähnlichen Material mit entsprechenden Eigenschaften.

Die in Schnittansicht (Fig.1) sowie in Seitenansicht (Fig.2) wiedergegebene zweite Einlegesohle 4 ist insbesondere für Straßenschuhe vorgesehen. Im Unterschied hierzu ist die in Fig.1 durch eine dicke gestrichelte Linie wiedergegebene Ausführungsform der zweiten Einlegesohle 4 insbesondere für beim Sport verwendete Schuhe vorgesehen. Aus diesem Grund ist der hintere Teil der zweiten Einlegesohle 4 entsprechend der Kugelferse des menschlichen Fußes ausgebildet und entsprechend hochgezogen.

Wie der Seitenansicht in Fig.2 und insbesondere der Draufsicht in Fig.5 zu entnehmen ist, sind in der zweiten Einlegesohle 4 im Fersenbereich 1a mindestens ein Schlitz 7 und im Ballen-Zehenbereich 1c Schlitze 8 und 9 ausgebildet. Wie Fig.5 zu entnehmen ist, verläuft der Schlitz 7 ausgehend von der Sohlenaußenkante im Fersenbereich 1a nach vorne, d.h. in Richtung zum Mittelfußbereich 1b unter spitzem Winkel bezogen auf die strichpunktiert eingetragene Schuhmittenachse 10. Der Schlitz 8 verläuft ausgehend von der Sohlenaußenkante im Ballenbereich 1c der zweiten Einlegesohle 4 nach vorne, zum Zehenbereich weisend, ebenfalls unter spitzem Winkel zur Schuhlängsachse 10, während die beiden anderen Schlitze 9 im Ballen-Zehenbereich 1c ausgehend von der Sohleninnenkante im Ballenbereich 1c zum Mittelfußbereich 1b nach hinten, d.h. unter spitzem Winkel zur Schuhlängsachse 10 in Richtung zum Fersenbereich 1a verlaufen.

Wie eingangs bereits ausgeführt, kann, damit im Bereich der Laufwanne und dem dort vorgesehenen kugelsegment- oder ellipsoidsegmentförmigen Hohlkörper auf den Mittelfuß kein Druck ausgeübt wird, gemäß einer bevorzugten Ausgestaltung der Erfindung in dem Hohlkörper 4c ein dämpfendes Element, beispielsweise in Form von Schaumstoffmaterial vorgesehen sein. Um das dämpfende Schaumstoffmaterial in dem Hohlkörper zu sichern, ist auf der Oberseite der zweiten Einlegesohle 4 eine dünne Auflage aus Leder oder einem lederartigen Material aufgebracht, was jedoch in den Zeichnungen im einzelnen nicht gesondert dargestellt ist.

Beim Laufen bzw. Gehen wird der Sohlenkörper 1 des Schuhs zuerst im Fersenbereich 1a auf den Untergrund aufgesetzt. Hierbei wird durch den Fuß 12 der rückwärtige Teil im Fersenbereich 1a der Schaumstoffauflage 3, in welcher auf der Unterseite die verhältnismäßig tiefe Ausnehmung 3b ausgebildet ist, zusammengedrückt . Anschließend wird der Fuß 12 über den im Mittelfußbereich 1b vorgesehenen Führungskörper in Form des beispielsweise ellipsoidsegmentförmigen Hohlkörpers 4c in der Weise abgerollt, dass beim Auftreffen des Sohlenkörpers auf dem Untergrund durch den Fuß 12 im vorderen Ballen-Zehenbereich 1c die elastisch verformbar ausgeführte zweite Einlegesohle nach unten gedrückt wird. Hierdurch wird dann wiederum im Ballen-Zehenbereich 1c, in welchem auf der Unterseite der Schaumstoffauflage 3 die flache Ausnehmung 3c ausgebildet ist, die Schaumstoffauflage 3 unterschiedlich stark zusammengedrückt, und zwar im Bereich des großen Zehs etwas mehr als im Bereich der übrigen vier Zehen.

Bei dem vorstehend beschriebenen Abrollvorgang vom Aufsetzen des Schuhs bzw. des Sohlenkörpers 1 im hinteren Fersenbereich 1a, dem Abrollen des Fußes 12 im Mittelfußbereich 1b über den physiologisch wichtigen Führungskörper in Form des im beschriebenen Beispiel ellipsoidsegmentförmigen Hohlkörpers 4c bis zum Aufsetzen im vorderen Ballen-Zehenbereich 1c, insbesondere der großen Zehe, ist ein sehr weiches, Gelenk schonendes Laufen und damit eine physiologisch richtige Abrollbewegung realisiert.

Aufgrund der beispielsweise ellipsoidsegmentförmig ausgebildeten Unterseite des in die zweite Einlegesohle 4 integrierten Hohlkörpers 4c ist auch eine physiologisch richtige Haltung beim Gehen und Stehen erreicht. Gleichzeitig wird die Muskulatur in natürlicher Weise aktiviert, wobei vor allem die Muskulatur eingebunden ist, die dafür sorgt, dass der Fuß senkrecht zu der Laufbewegung nicht nach rechts oder links umknickt. Auf diese Weise wird auch das Gleichgewichtsgefühl des Schuhträgers verbessert bzw. positiv beeinflusst.

### Bezugszeichenliste

- 1: Sohlenkörper (Schuh)
- 1a: Fersenbereich
- 1b: Mittelfußbereich
- 1c: Ballen-Zehenbereich
- 2: erste dünne Einlegesohle
- 2a: Laufwanne von 2
- 2b: Vertiefung in 2a
- 3: Schaumstoffauflage
- 3a: Ausschnitt in 3
- 3b: tiefe Ausnehmung in 3
- 3c: flache Ausnehmung in 3
- 4: zweite Einlegesohle
- 4c: kugelsegment- oder ellipsoidsegmentförmiger Hohlkörper
- 5: Auflage von 4
- 7: Schlitz im Fersenbereich von 4
- 8: Schlitz im Ballen-Zehenbereich von 4
- 9: Schlitz im Ballen-Zehenbereich von 4
- 10: Schuhlängsachse
- 11: Obermaterial(Schuh)
- 12: Fuß

## Patentansprüche

1. Schuh, aufweisend einen sich vom Fersenbereich (1a) über den Mittelfußbereich (1b) zum vorderen Ballen-Zehenbereich (1c) erstreckenden Sohlenkörper (1) und an diesem angebrachtes Obermaterial (11), **dadurch gekennzeichnet, dass** auf dem Sohlenkörper (1) vorgesehen sind
a) eine erste dünne Einlegesohle (2) mit einer im Mittelfußbereich (1b) ausgebildeten Laufwanne (2a) mit Vertiefung (2b);
b) auf der ersten Einlegesohle (2) eine vom Fersenbereich (1a) bis in den vorderen Ballen-Zehenbereich (1c) durchgehende Schaumstoffauflage (3) mit einem der Größe der Laufwanne (2a) entsprechenden Ausschnitt (3a) und
c) auf der Schaumstoffauflage (3) eine zweite Einlegesohle (4) in Form eines Fußbetts-mit einem von deren Sohlenunterseite im Mittelfußbereich (1b) vorstehenden, der Laufwannen-Vertiefung (2b) angepassten kugelsegment- oder ellipsoidsegmentförmigen Hohlkörper (4c).

2. Schuh nach Anspruch 1, **dadurch gekennzeichnet, dass** die erste Einlegesohle (2) mit Laufwanne (2a) und die zweite Einlegesohle (4) mit kugelsegment- oder ellipsoidsegmentförmigem Hohlkörper (4c) aus verschleißresistentem, abriebfestem Material bestehen.

3. Schuh nach Anspruch 2, **dadurch gekennzeichnet, dass** das verschleißresistente, abriebfeste Material Karbonfaser verstärktes Material, Hartplastik, Hartgummi, Metall oder ein ähnliches Material mit entsprechenden Eigenschaften ist.

4. Schuh nach Anspruch 1, **dadurch gekennzeichnet, dass** die Schaumstoffauflage (3) im Fersenbereich (1a) unterseitig eine tiefe Ausnehmung (3b) und im vorderen Ballen-Zehenbereich (1c) eine flache Ausnehmung (3c) aufweist.

5. Schuh nach Anspruch 1 oder 4, **dadurch gekennzeichnet, dass** die Schaumstoffauflage (3) aus einem nachgiebigen Material besteht.

6. Schuh nach einem der Ansprüche 1 bis 5, **dadurch gekennzeichnet, dass** die zweite Einlegesohle (4) im Fersenbereich (1a) entsprechend einer Kugelferse hochgezogen ausgelegt ist.

7. Schuh nach Anspruch 1 oder 2, **dadurch gekennzeichnet, dass** in dem kugelsegment- oder ellipsoidsegmentförmigen Hohlkörper (4) ein dämpfendes Element untergebracht ist.

8. Schuh nach Anspruch 7, **dadurch gekennzeichnet, dass** dämpfende Element Schaumstoffmaterial ist.

9. Schuh nach Anspruch 1 oder 2, **dadurch gekennzeichnet, dass** im Fersenbereich der zweiten Einlegesohle (4) ausgehend von der Außenkante nach vorne unter spitzem Winkel zur Schuhlängsachse (10) mindestens ein Schlitz (7) eingebracht ist.

10. Schuh nach Anspruch 1, **dadurch gekennzeichnet, dass** im Ballen-Zehenbereich (1c) der zweiten Einlegesohle (4) ausgehend von der Sohlenaußenkante nach vorne unter spitzem Winkel zur Schuhlängsachse (10) mindestens ein Schlitz (8) und ausgehend von der Sohleninnenkante nach hinten unter spitzem Winkel zur Schuhlängsachse (10) mindestens zwei Schlitze (9) eingebracht sind.

11. Schuh, aufweisend einen sich vom Fersenbereich über den Mittelfußbereich zum vorderen Ballen-Zehenbereich erstreckenden Sohlenkörper und an diesem angebrachten Obermaterial, **dadurch gekennzeichnet, dass** auf dem Sohlenkörper vorgesehen sind
a') eine erste dünne Einlegesohle mit einem im Mittelfußbereich von der Sohlenoberseite vorstehenden kugelsegment- oder ellipsoidsegmentförmigen Hohlkörper,
b') auf der ersten Einlegesohle eine vom Fersenbereich bis in den vorderen Ballen-Zehenbereich durchgehende Schaumstoffauflage mit einem der Größe der Laufwanne entsprechenden Ausschnitt, und
c') auf der Schaumstoffauflage eine zweite Einlegesohle in Form eines Fußbetts mit der von deren Sohlenunterseite im Mittelfußbereich vorstehenden Laufwanne mit einer dem Hohlkörper entsprechenden Vertiefung.

12. Schuh, aufweisend einen sich vom Fersenbereich über den Mittelfußbereich zum vorderen Ballen-Zehenbereich erstreckenden Sohlenkörper und an diesem angebrachten Obermaterial, **dadurch gekennzeichnet, dass** auf dem Sohlenkörper vorgesehen sind
a) eine erste dünne Einlegesohle mit einer im Mittelfußbereich ausgebildeten Laufwanne mit einer kegelstumpfartigen Vertiefung;
b) auf der ersten Einlegesohle eine vom Fersenbereich bis in den vorderen Ballen-Zehenbereich durchgehende Schaumstoffauflage mit einem der Größe der Laufwanne entsprechenden Ausschnitt und
c) auf der Schaumstoffauflage eine zweite Einlegesohle in Form eines Fußbetts mit einem von deren Sohlenunterseite vorstehenden, der Laufwannen-Vertiefung entsprechenden Hohlkörper angeordnet ist, bei welchem ein kegelstumpfförmiger Abschnitt in einen kugelsegmentförmigen Abschnitt übergeht.

## Claims

1. A shoe comprising a sole body (1) extending from a heel region (1a) to a front ball/toe region (1c) via a metatarsal region (1b), and upper (11) fastened thereto, **characterized in that** the following is provided on the sole body (1)
a) a first thin insole (2) with an arch insole (2a) formed in the metatarsal region (1b), the arch insole having a recess (2b);
b) on the first insole (2), a foam insert (3) extending continuously from the heel region (1a) to the front ball/toe region (1c), the insert having a cutout (3a) corresponding to the size of the arch insole (2a), and
c) on the foam insert (3), a second insole (4) in the form of a footbed having a spherical segment-shaped or ellipsoidal segment-shaped hollow body (4c) protruding from the underside of said insole in the metatarsal region (1b) and being adapted to the recess (2b) in the arch insole.

2. The shoe of claim 1, **characterized in that** the first insole (2) with the arch insole (2a) and the second insole (4) with the spherical segment-shaped or ellipsoidal segment-shaped hollow body (4c) are made from a wear-resistant, abrasion-resistant material.

3. The shoe of claim 2, **characterized in that** the wear-resistant, abrasion-resistant material is carbon fiber reinforced material, hard plastics, hard rubber, metal or a similar material with corresponding properties.

4. The shoe of claim 1, **characterized in that**, in the heel region (1a), the foam insert (3) comprises a deep recess (3b) in the underside thereof and a shallow recess (3c) in the front ball/toe region (1c).

5. The shoe of claim 1 or 4, **characterized in that** the foam insert (3) is made from a resilient material.

6. The shoe of one of claims 1 to 5, **characterized in that** the heel region (1a) of the second insole (4) is given a raised design corresponding to a spherical heel.

7. The shoe of claim 1 or 2, **characterized in that** a damping element is accommodated in the spherical segment-shaped or ellipsoidal segment-shaped hollow body (4c).

8. The shoe of claim 7, **characterized in that** the damping element is foam material.

9. The shoe of claim 1 or 2, **characterized in that**, in the heel region of the second insole (4), at least one slit (7) is formed that extends frontward from the outer edge under an acute angle to the longitudinal axis (10) of the shoe.

10. The shoe of claim 1, **characterized in that**, in the ball/toe region (1c) of the second insole (4), at least one slit (8) is formed that extends forward from the outer edge of the sole under an acute angle to the longitudinal axis (10) of the shoe, and at least two slits (9) are formed that extend rearward from the inner edge of the sole under an acute angle to the longitudinal axis (10) of the shoe.

11. A shoe comprising a sole body extending from a heel region to a front ball/toe region via a metatarsal region, and upper fastened thereto, **characterized in that** the following is provided on the sole body
a') a first thin insole having a spherical segment-shaped or ellipsoidal segment-shaped hollow body protruding from the upper side of said insole in the metatarsal region;
b') on the first insole, a foam insert extending continuously from the heel region to the front ball/toe region, the insert having a cutout corresponding to the size of the arch insole, and
c') on the foam insert, a second insole in the form of a footbed having said arch insole protruding from the underside of said insole in the metatarsal region, the recess being adapted to the hollow body.

12. A shoe comprising a sole body extending from a heel region to a front ball/toe region via a metatarsal region, and upper fastened thereto, **characterized in that** the following is provided on the sole body
a) a first thin insole with an arch insole formed in the metatarsal region, the arch insole having a frustoconical recess;
b) on the first insole, a foam insert extending continuously from the heel region to the front ball/toe region, the insert having a cutout corresponding to the size of the arch insole, and
c) on the foam insert, a second insole in the form of a footbed having a hollow body protruding from the underside of said insole and being adapted to the recess in the arch insole, wherein a frustoconical portion passes into a spherical segment-shaped portion.

## Revendications

1. Chaussure, comprenant un corps de semelle (1) s'étendant de la région de talon (1a) par la région de métatarse (1b) jusqu'à la région avant de l'éminence des orteils et des orteils (1c) et un matériel de dessus (11) attaché audit corps de semelle, **caractérisée en ce que** l'on place sur le corps de semelle (1)
a) une première semelle intérieure mince (2) avec une cuve de course (2a) présentant une concavité (2b), la cuve étant formée dans la région de métatarse (1b);
b) un revêtement en mousse synthétique (3) sur la première semelle intérieure (2) et s'étendant en continu depuis la région de talon (1a) jusqu'à la région avant de l'éminence des orteils et des orteils (1c) le revêtement présentant une découpure (3a) correspondant aux dimensions de la cuve de course (2a), et
c) une deuxième semelle intérieure (4) sur le revêtement en mousse synthétique (3), en forme d'une semelle intérieure anatomique, comprenant un corps creux (4c) en forme de segment de sphère ou de segment d'ellipsoïde adapté à la concavité (2b) de la cuve de course et en saillie de la face inférieure de ladite deuxième semelle dans la région de métatarse (1b).

2. Chaussure selon la revendication 1, **caractérisée en ce que** la première semelle intérieure (2) avec la cuve de course (2a) et la deuxième semelle intérieure (4) avec le corps creux (4c) en forme de segment de sphère ou de segment d'ellipsoïde sont formées d'un matériau résistant à l'usure et à l'abrasion.

3. Chaussure selon la revendication 2, **caractérisée en ce que** le matériau résistant à l'usure et à l'abrasion est un matériau renforcé par fibres de carbone, le plastique dur, le caoutchouc dur, métal ou un matériau similaire avec de caractéristiques correspondantes.

4. Chaussure selon la revendication 1, **caractérisée en ce que** le revêtement en mousse synthétique (3) présent, sur la face inférieure, une concavité profonde (3b) dans la région de talon (1a) et une concavité plate (3c) dans la région avant de l'éminence des,orteils et des orteils (1c).

5. Chaussure selon la revendication 1 ou 4, **caractérisée en ce que** le revêtement en mousse synthétique (3) est formé d'un matériau souple.

6. Chaussure selon l'une quelconque des revendications 1 à 5, **caractérisée en ce que** la deuxième semelle intérieure (4) est réalisée dans la région de talon (1a), remontée à la manière d'un talon arrondi.

7. Chaussure selon la revendication 1 ou 2, **caractérisée en ce qu'**un élément absorbant est logé dans le corps creux (4c) en forme de segment de sphère ou de segment d'ellipsoïde.

8. Chaussure selon la revendication 7, **caractérisée en ce que** l'élément absorbant est un matériau en mousse synthétique.

9. Chaussure selon la revendication 1 ou 2, **caractérisée en ce qu'**au moins une fente (7) est réalisée dans la région de talon (1a) de la deuxième semelle intérieure (4) à partir du bord extérieur vers l'avant sous un angle aigu par rapport à l'axe longitudinal de la chaussure (10).

10. Chaussure selon la revendication 1, **caractérisée en ce qu'**au moins une fente (8) est réalisée dans la région de l'éminence des orteils et des orteils (1c) de la deuxième semelle intérieure (4) à partir du bord extérieur de la semelle vers l'avant sous un angle aigu par rapport à l'axe longitudinal de la chaussure (10), et qu'au moins deux fentes (9) sont réalisées à partir du bord intérieur de la semelle vers l'arrière sous un angle aigu par rapport à l'axe longitudinal de la chaussure (10).

11. Chaussure, comprenant un corps de semelle s'étendant de la région de talon par la région de métatarse jusqu'à la région avant de l'éminence des orteils et des orteils, et un matériel de dessus attaché audit corps de semelle, **caractérisée en ce que** l'on place sur le corps de semelle
a') une première semelle intérieure mince avec un corps creux en forme de segment de sphère ou de segment d'ellipsoïde en saillie de la face supérieure de la semelle dans la région de métatarse,
b') un revêtement en mousse synthétique sur la première semelle intérieure et s'étendant en continu depuis la région de talon jusqu'à la région avant de l'éminence des orteils et des orteils, le revêtement présentant une découpure correspondant aux dimensions d'une cuve de course, et
c') une deuxième semelle intérieure sur le revêtement en mousse synthétique, avec une cuve de course en saillie de la face inférieure de la semelle dans la région de métatarse et présentant une concavité adaptée au corps creux.

12. Chaussure, comprenant un corps de semelle s'étendant de la région de talon par la région de métatarse jusqu'à la région avant de l'éminence des orteils et des orteils, et un matériel de dessus attaché audit corps de semelle, **caractérisée en ce que** l'on place sur le corps de semelle
a) une première semelle intérieure mince avec une cuve de course présentant une concavité tronconique, la cuve étant formée dans la région de métatarse;
b) un revêtement en mousse synthétique sur la première semelle intérieure et s'étendant en continu depuis la région de talon jusqu'à la région avant de l'éminence des orteils et des orteils, le revêtement présentant une découpure correspondant aux dimensions de la cuve de course, et
c) une deuxième semelle intérieure sur le revêtement en mousse synthétique, en forme d'une semelle intérieure anatomique, comprenant un corps creux adapté à la concavité de la cuve de course et en saillie de la face inférieure de ladite deuxième semelle, une section tronconique du corps passant dans une section en forme de segment de sphère.
